# EUROPÄISCHE PATENTSCHRIFT

(11) **EP 4 405 148 B1**
(45) Veröffentlichungstag und Bekanntmachung des Hinweises auf die Patenterteilung: **30.07.2025**
(21) Anmeldenummer: 22789583.6
(22) Anmeldetag: 26.09.2022
(51) Int. Cl.: B27L 11/02, B27N 3/00, B27N 3/04, B27N 3/18, B27N 3/24

(54) **ANLAGE UND VERFAHREN ZUR KONTINUERLICHEN HERSTELLUNG VON WERKSTOFFPLATTEN SOWIE ZERSPANER UND EIN SYSTEM FÜR EIN ZERSPANUNGSMANAGEMENT**
SYSTEM AND METHOD FOR CONTINUOUSLY PRODUCING MATERIAL PANELS, CHIP REMOVER, AND CHIP REMOVAL MANAGEMENT SYSTEM
INSTALLATION ET PROCÉDÉ DE FABRICATION CONTINUE DE PANNEAUX DE MATÉRIAU, DÉCHIQUETEUSE ET SYSTÈME DE GESTION D'ENLÈVEMENT DE COPEAUX

(30) Priorität: 26.09.2021 DE 102021004824
(43) Veröffentlichungstag der Anmeldung: 31.07.2024
(73) Patentinhaber: B. Maier Zerkleinerungstechnik GmbH, 33605 Bielefeld (DE)
(72) Erfinder: HOFFMANN, Alexander, 33605 Bielefeld (DE); HANHEIDE, Marc, 33605 Bielefeld (DE); SCHMIDT, Henry, 33605 Bielefeld (DE); REIMANN, Stefan, 33605 Bielefeld (DE)
(74) Vertreter: Hartdegen, Helmut
(86) Internationale Anmeldenummer: PCT/EP2022/076734
(87) Internationale Veröffentlichungsnummer: WO 2023/046971

(56) Entgegenhaltungen:
- EP-B1- 0 743 148
- CN-A- 111 383 227
- CN-U- 204 109 111
- DE-A1- 102016 110 070
- DE-U1- 29 913 779

## Beschreibung

Die Erfindung betrifft eine Anlage zur kontinuierlichen Herstellung von Werkstoffplatten nach dem Oberbegriff des Patentanspruches 1.

Weiter betrifft die Erfindung ein Verfahren zum Betreiben einer solchen Anlage nach dem Oberbegriff des Patentanspruches 9.

Weiter betrifft die Erfindung einen Zerspaner nach dem Oberbegriff des Patentanspruches 17, insbesondere geeignet zur Verwendung in einer Anlage oder einem Verfahren zur Herstellung von Werkstoffplatten, sowie ein System für ein Zerspanungsmanagement nach Anspruch 21.

Für die Herstellung z.B. von Spanplatten bzw. OSB-Platten muss Holz in langen Spänen bereitgestellt werden. Hierzu benutzt man Messerringzerspaner, wie sie z.B. aus DE 199 07 415 B4 oder DE 10 2015 005 642 A1 bekannt sind. In der zweiten Offenbarung besitzt der Messerringzerspaner als Zuführvorrichtung für das zu zerkleinernde Material eine Vibrationsrinne. Über eine vertikale Gegenluftströmung wird anschließend schweres Material abgeschieden und das zu zerkleinernde Material einem Zentralbereich innerhalb des Zerspaners zugeführt. Durch die Luftströmung, welche durch die rotierende Rotorschaufel verstärkt wird, wird das Material gegen den ortsfesten oder ggfs. ebenfalls rotierenden Messerring gedrückt und zerkleinert. Nach dem Durchtritt des Materials durch den Messerring gelangt das Material in einen Abwurfschacht und wird, ggfs. durch eine Abführvorrichtung weitertransportiert und einer Anlage zur Herstellung von Werkstoffplatten übergeben. In der Regel wird das zerkleinerte Material dort ggfs. getrocknet, beleimt und zu einer Pressgutmatte gestreut und schließlich zu einer Werkstoffplatte, bevorzugt in einer kontinuierlichen arbeitenden Presse, verpreßt.

Mit DE 10 2017 004 522 A1 ist weiter eine Zerkleinerungsmaschine bekannt geworden, bei der während des Betriebes an der Rotorschaufel und/oder an dem Zerkleinerungswerkzeug die Belastung gemessen wird. Dies dient in verbesserter Art und Weise dazu ein gleichmäßiges Verschleißbild an den Zerkleinerungswerkzeugen zu erhalten, insbesondere in dem andere Parameter wie Rotationsgeschwindigkeit oder Aufgabemenge für eine optimale Nutzung gesteuert oder geregelt werden.

Auch diese Anwendung der Basisdaten für den Verschleiß haben Erfolge gezeigt und das Verschleißbild an den Werkzeugen wurde optimiert. Problematisch ist aber, dass ein optimaler Betrieb in der Regel nur mit erfahrenem Bedienpersonal gefahren werden kann und dass ein Dauerbetrieb (24/7) oder qualitativ hochwertige Produktionsabläufe sich meist nur durch Erfahrungswerte und manuelle Eingriffe des Personals erzielen lassen. Insbesondere werden noch heute Tabellen und Produktionsbücher, teilweise von Hand, geführt um Erfahrungswerte aus früheren Produktionen zur Optimierung der aktuellen Produktion zu verwenden.

Aus DE 10 2016 110 070 A1 ist eine Anlage und ein Verfahren zur Herstellung einer Werkstoffplatte bekannt geworden, in der das Verhältnis der Korngrößenverteilung zur Produktion nach dem Trockner durch Einstellung eines Mischungsverhältnisses aus zwei Zerkleinerungslinien bewirkt wird.

Üblicherweise werden die Zerkleinerungsvorrichtungen oder Zerspaner als Insellösungen in einer Anlage betrieben und erhalten entsprechend nur einen An-/Aus-Befehl. Damit ist das vorliegende Zerspanungssystem zu unflexibel für die heutigen Produktionsanforderungen, insbesondere für eine bedarfsgerechte und/oder vorausschauende Produktion in einer großindustrielle Anlage zur Herstellung von Werkstoffplatten.

Die Aufgabe der vorliegenden Erfindung ist es eine Anlage und ein Verfahren zur Herstellung von Werkstoffplatten in Verbindung mit einer Zerspanung zu schaffen, die in der Lage ist bedarfsgerecht Material zu zerspanen und dabei die vorhandenen Ressourcen, insbesondere an Material und Vorrichtungen respektive Werkzeugen, optimal einzusetzen. Weiter soll in Erweiterung der Aufgabe die Möglichkeit bestehen das produzierte Material vorrausschauend zu produzieren um Bedarfsspitzen abzufedern und die Zerspanung möglichst im optimalen Betriebsbereich zu fahren. Gleichzeitig soll die Zerspanung an die zukünftigen Anforderungen der Anlage hinsichtlich zumindest der Qualität und Quantität des Materials, bevorzugt automatisiert, einstellbar sein. Besonders bevorzugt wird eine verschleißende Überproduktion oder eine Produktion mit mangelhaftem Material bedingt durch verschlissene Schneidwerkzeuge vermieden.

Die Erfindung geht gattungsgemäß von einer Anlage zur kontinuierlichen Herstellung von Werkstoffplatten mit einer Presse aus, wobei in der Anlage zumindest eine Formstrecke zur Erstellung einer Pressgutmatte, eine Presse zur Verpressung der Pressgutmatte in eine Werkstoffplatte und eine Endfertigung zur Abstapelung und eine Steuerung für die genannten Teile der Anlage angeordnet sein sollte. Bevorzugt ist eine Doppelbandpresse für einen kontinuierlichen Pressvorgang vorgesehen.

Diese Aufgabe wird für eine Anlage dadurch gelöst, dass in der Anlage ein Zerspanungsbereich mit einer Steuerung und/oder zumindest ein Zerspaner, bevorzugt ein Messerringzerspaner, mit einer Steuerung angeordnet ist, wobei die Steuerung der Anlage mit der Steuerung für den Zerspanungsbereich und/oder mit der Steuerung für den Zerspaner wirkverbunden ist.

Die Erfindung versteht unter Schleifen oder Schleifvorrichtungen nicht nur das Wiederherstellen des Messers mit rotierenden Schleifmitteln und unbestimmter Schneide, sondern auch das Schärfen, beispielsweise unter Verwendung von Fräsern oder ähnlichen Werkzeugen mit definierter Schneide.

Die Erfindung versteht unter einem Schleifroboter demnach nicht nur eine Vorrichtung mit einem hohen Automatisierungsgrad, welcher die Messer aus dem Schneidwerkzeug entnimmt und wieder einsetzt sowie schärft, sondern auch die Möglichkeit einen automatisierten CNC-Fräser als Schleifvorrichtung respektive als Schärfvorrichtung einzusetzen, in den die stumpfen Messer automatisiert eingelegt und die geschärften Messer automatisiert herausgenommen werden.

Somit sind Schleifen oder Schärfen als äquivalente Mittel zur Wiederherstellung der Messer oder andere Maschinenteile zu verstehen.

Nachfolgend ist beschrieben, wie die Lösung noch durch weitere Merkmale verbessert und optimiert werden könnte.

In einer ersten Erweiterung der Erfindung kann die Steuerung des Zerspaners zur Umsetzung von mindestens zwei Betriebsmodi geeignet sein, bevorzugt einem energiesparendem Modus, einem hinsichtlich des Durchsatzes minimierten respektive maximierten Betriebsmodus, einem verschleißarmen und/oder einen die Spanqualität betreffenden Betriebsmodus. Diese Betriebsmodi zeichnen sich insbesondere durch ein Kombinat an verschiedenen Einstellungsmöglichkeiten aus, welche nachfolgend noch näher beschrieben werden. In vorteilhafter Weise kann Produktionsbedingt der Zerspaner oder im Verbund der Zerspaner mit der Produktion für Werkstoffplatten adaptiv oder vorausschauend für die spätere Produktion und/oder Wartung betrieben werden.

In vorteilhafter Weise können im Zerspanungsbereich respektive in einem Zerspaner auch bereits mechanisch oder elektrotechnisch umsetzbare Betriebsmodi angeordnet oder implementiert sein, die direkt oder durch übergeordnete Steuerungen ansteuerbar sind, um die verschiedenen Betriebsmodi umzuschalten, zu aktivieren bzw. zu betreiben.

Besonders bevorzugt sind im oder nach dem Zerspanungsbereich Silos oder Bunker vorgesehen, die die Ergebnisse der verschiedenen Betriebsarten aufnehmen können um diese zweckentsprechend in den Produktionsablauf der nachfolgenden Anlagenteile einzubinden.

Alternativ oder kumulativ kann vorgesehen sein, dass die Steuerung der Anlage geeignet ist in Abhängigkeit von der laufenden oder zukünftigen geplanten Produktion Einfluss auf die Steuerung des Zerspanungsbereichs und/oder des Zerspaners zu nehmen.

Besonders bevorzugt kann dem Zerspaner ein Schärfroboter zugeordnet sein, welcher zur Aufbereitung bzw. Wiederherstellung der Schneidwerkzeuge des Zerspaners geeignet ist und/oder dem Zerspaner ist ein Lager zur Lagerung der Schneidwerkzeuge zugeordnet, höchst bevorzugt zur Lagerung oder Verwendung von Schneidwerkzeugen für unterschiedliche Betriebsmodi. Auch durch die verwendeten Einstellungen der Messerwerkzeuge, insbesondere mit anderen einstellbaren Parametern, kann ein Betriebsmodus gegenüber einem anderen unterschiedlich sein.

Alternativ oder kumulativ kann zur Ausbildung eines Zerspanungsmanagements eine Steuerung in der Anlage zur Herstellung von Werkstoffplatten angeordnet sein, welches bevorzugt geeignet ist aktuelle Werte und/oder Erfahrungswerte aus dem Zerspanungsbereich, einem Bereich der Aufbereitung für das Material und/oder einem Zerspaner zur Selbstoptimierung, insbesondere der verschiedenen Betriebsmodi, zu verarbeiten. Einhergehend ist es auch möglich Messergebnisse aus der späteren oder vorhergehenden Produktion bzw. der Qualitätskontrolle zu verwenden um die Betriebsmodi anzupassen oder zu korrigieren. Besonders bevorzugt ist eine Kontrolle der zerspanten Materialien vorgesehen, um den aktuellen Verschleiß (z.B. der Schneidwerkzeuge) zu beurteilen und um ggfs. Einstellungen des Zerspaners anzupassen. Auch Schwankungen im Material (Güte, Art, Qualität, Fremdstoffe...) können für einen notwendigen Steuerungs- oder Regelungseingriff im Zerspanungsbereich oder am Zerspaner ausreichend sein.

Alternativ oder kumulativ kann somit eine Steuerung im Zerspanungsbereich angeordnet sein, welche geeignet ist aktuelle oder Erfahrungswerte aus dem Zerspanungsbereich oder einem Zerspaner und höchst bevorzugt in Verbindung mit Qualitätsmerkmalen zugehöriger produzierter Werkstoffplatten und/oder der Qualität des Rohmaterials (Frischholz/Altholz/Holzarten....) zu verarbeiten. Dabei kann eine Auswerteeinheit, die Steuerung oder die Regelung Vorschläge zur Einstellung der Parameter der Anlage oder des Zerspanungsbereiches erarbeiten oder verbessern und diese einem Bediener vorschlagen oder automatisiert in die Produktion einfließen lassen.

**In** einem weiteren Ausführungsbeispiel kann zur Ausbildung eines Zerspanungsmanagements ein System in der Anlage angeordnet sein, welches zumindest eine Vorrichtung zur Speicherung und/oder Auswertung von Daten, beispielsweise der Messwerte, der Parameter und/oder der Betriebszustände umfasst, wobei besonders bevorzugt die Daten aus dem Zerspanungsbereich, einem Zerspaner, der Aufbereitung, der Formstrecke, der Presstrecke, der Presse, der Endfertigung und/oder aus dem Qualitätsmanagement für die Produkte, beispielsweise Labordaten, gespeichert und/oder ausgewertet werden.

Auch können zur Ausbildung eines Zerspanungsmanagements die Schneidwerkzeuge im Zerspanungsbereich markiert und durch entsprechende Lese- und/oder Schreibmittel bei ihrer Verwendung oder ihrer Verarbeitung in den Anlagenteilen, bevorzugt im Zerspaner, in deren Lager und/oder im Schärfroboter erkennbar und/oder nachverfolgbar angeordnet sein.

Weiter betrifft die Erfindung ein Verfahren zum Betreiben einer Anlage zur kontinuierlichen Herstellung von Werkstoffplatten mit einer Presse, wobei in der Anlage in einer Formstrecke eine Pressgutmatte erstellt, diese in einer Presse zu einer Werkstoffplatte verpreßt und nach einer Endfertigung gestapelt werden, wobei diese Teile der Anlage mit einer Steuerung betrieben werden. Die Aufgabe der Erfindung wird dadurch gelöst, dass in der Anlage ein Zerspanungsbereich und/oder zumindest ein Zerspaner, bevorzugt ein Messerringzerspaner, durch Steuerungen gesteuert werden und wobei die Steuerung der Anlage mit der Steuerung für den Zerspanungsbereich und/oder mit der Steuerung für den Zerspaner wirkverbunden ist.

Besonders bevorzugt kann dabei der Zerspanungsbereich und oder der Zerspaner in Abhängigkeit von der Produktion oder der Anlage in verschiedene Betriebsmodi versetzt werden, bevorzugt in einen energiesparenden Modus, einem hinsichtlich des Durchsatzes minimierten respektive maximierten Betriebsmodus, einem verschleißarmen und/oder einen die Spanqualität betreffenden Betriebsmodus.

**In** einem Ausführungsbeispiel kann die Steuerung der Anlage in Abhängigkeit von der laufenden oder zukünftigen geplanten Produktion Einfluss auf die Steuerung des Zerspanungsbereichs und/oder des Zerspaners nehmen. Dabei wird in vorteilhafter Weise, bevorzugt vorausschauend, das Material so produziert, wie es später für ein bestimmtes Produkt benötigt wird. Beispielsweise können für hochwertige Werkstoffplatten hochwertige Späne produziert werden und für qualitativ weniger anspruchsvolle Platten Späne geringerer Qualität, bevorzugt in Verbindung mit einem geringeren Stromverbrauch oder geringerem Verschleiß. Ähnliche Überlegungen ließen sich auch für die Erzeugung von Fasern in einer MDF Anlage oder für die Erzeugung von Strands in einer OSB Anlage anstellen.

Alternativ oder kumulativ kann die Steuerung der Anlage in Abhängigkeit von der laufenden oder zukünftigen geplanten Produktion Einfluss auf die Aufbereitung der Schneidwerkzeuge des Zerspaners und/oder auf ein Lager zur Lagerung der Schneidwerkzeuge sowie dessen Auswahl bzw. den Einsatz der Schneidwerkzeuge nehmen, bevorzugt zur Lagerung oder Verwendung von Schneidwerkzeugen für unterschiedliche Betriebsmodi. Beispielsweise können für eine hochwertige Produktion frisch geschärfte Messer oder Messerringe verwendet und für eine weniger hochwertige Produktion Messerringe bzw. Messer mit bereits vorhandenem Verschleiß und entsprechend geringerer Qualität verwendet werden.

In einem besonderen Ausführungsbeispiel wird ein Zerspanungsmanagement verwendet oder ausgeführt, welches bevorzugt geeignet ist aktuelle und/oder Erfahrungswerte aus dem Zerspanungsbereich, der Aufbereitung und/oder einem Zerspaner zur Selbstoptimierung, insbesondere der verschiedenen Betriebsmodi, zu verarbeiten. Hierzu kann bevorzugt ein selbstlernendes System im Sinne von Algorithmen, neuronalen Netzen oder künstlicher Intelligenz vorgesehen sein, welches eine Vielzahl von Daten auswertet und Parameter zur Einstellung der Anlage, des Zerspaners oder des Systems generiert.

Besonders bevorzugt kann eine Steuerung im Zerspanungsbereich verwendet werden, welche geeignet ist aktuelle oder Erfahrungswerte aus dem Zerspanungsbereich oder einem Zerspaner in Verbindung mit Qualitätsmerkmalen zugehöriger produzierter Werkstoffplatten zu verarbeiten und insbesondere Vorschläge zur Einstellung der Parameter der Anlage oder des Zerspanungsbereiches zu erarbeiten oder diese zu verbessern. Auch hier kann bevorzugt ein selbstlernendes System im Sinne von Algorithmen oder künstlicher Intelligenz vorgesehen sein, welches eine Vielzahl von Daten auswertet und Parameter zur Einstellung der Anlage, des Zerspaners oder des Systems generiert.

Besonders bevorzugt können in einem hochwertigen System zur Durchführung eines Zerspanungsmanagements Daten und Messwerte gespeichert, verarbeitet und/oder ausgewertet werden, beispielsweise Messwerte, Parameter und/oder Betriebszustände, wobei
besonders bevorzugt die Daten aus dem Zerspanungsbereich, einem Zerspaner, der Aufbereitung, der Formstrecke, der Presstrecke, der Presse, der Endfertigung und/oder aus dem Qualitätsmanagement für die Produkte, beispielsweise Labordaten, gespeichert und/oder ausgewertet werden.

Das Zerspanungsmanagement kann gemäß der Erfindung lokal für einen Zerspaner, für eine größere Anzahl von Zerkleinerungsvorrichtungen (mehrere Zerspaner und/oder andere Zerkleinerungsvorrichtungen) vorgesehen sein. Aber auch globale Systeme für die Anlage oder sogar für eine übergeordnete Anlagensteuerung, welche mehrere Anlagen, bevorzugt an verschiedenen Standorten, mit Daten versorgen kann und/oder von dieser Daten bekommt, können vorgesehen sein. Bei globalen Systemen oder Anlagen können Parameter, Messwerte, Qualitätskenndaten und vieles mehr ausgetauscht und für die Optimierung lokaler Systeme benutzt werden.

Besonders bevorzugt sind die Schneidwerkzeuge, die Messerringe, die Zerspaner und/oder die Messer gekennzeichnet und eindeutig zueinander und/oder zu ihren Erfahrungswerten und/oder Messdaten elektronisch registrierbar sowie in den einzelnen Anlagenteilen wie Lager, Schärfroboter und/oder Zerspaner mittels geeigneter Schreib- und/oder Lesemittel durch die aufnehmenden oder abgebenden Einzelmaschinen erkennbar sowie zur Datenanpassung/-übergabe geeignet. Dies dient im Wesentlichen zur Unterstützung der Steuerungen, welche auf die Daten aber auch auf die vorhandenen Bestände entsprechend zugreifen kann, um die bestmögliche Konstellation zu ermitteln und ggfs. zu übermitteln.

Im Sinne eines sinnvollen Zerspanungsmanagements oder eines Systems hierfür steht natürlich nicht nur das übergeordnete im Vordergrund, auch der Zerspaner oder der Zerspanbereich, insbesondere mit einem automatischen System zur Bestückung oder Einstellung des Zerspaners selbst, muss geeignet sein die Vorgaben zu erfüllen und ggfs. umzusetzen. Auch soll für kleinere Anlagen bzw. Betriebe es möglich sein einen Zerspaner in diesem Sinne zu betreiben oder eine Lohn- bzw. Auftragsfertigung durchführen zu können, wenn der Zerspaner lokal separiert von der Anlage angeordnet ist.

Ein gattungsgemäßer Zerspaner weist bevorzugt Schneidwerkzeuge zur Zerkleinerung von Material im Zuge der Herstellung von Werkstoffplatten auf und umfasst eine Zuführvorrichtung für das Material, einen Schwergutabscheider, einen Antrieb, eine Abführvorrichtung für das zerkleinerte Material und eine Steuerung für den Zerspaner.

Üblicherweise ist die einfache Steuerung im Stand der Technik nur ein Ein/AusSchalter für die Zerspanung, weil verschiedene Einstellungsmodi nicht vorgesehen waren.

Die Aufgabe wird für den Zerspaner dadurch gelöst, dass Sensoren zur Generierung von Messwerten an der Zuführvorrichtung, dem Schwergutabscheider, an der Abführvorrichtung und/oder für das Material selbst angeordnet sind und mit der Steuerung zur Auswertung der Messwerte in Wirkverbindung stehen, wobei zur Steuerung oder Regelung des Zerspaners die Steuerung mit Stelltrieben und/oder einstellbaren Maschinenelementen am Zerspaner in Wirkverbindung steht.

Insbesondere kann vorgesehen sein, dass die Steuerung mit der Zuführvorrichtung, dem Schwergutabscheider, der Abführvorrichtung für das Material und/oder dem Antrieb des Zerspaners wirkverbunden ist und von dort Messwerte aufnimmt und/oder Parametereinstellungen vorgibt.

Die Aufnahme von Messwerten aus diesen Bereichen ist dabei nicht abschließend, sondern kann aus mehreren und anderen Bereichen in und um den Zerspaner vorgenommen werden oder entsprechend, sofern geeignet, dazu führen eine Vielzahl an Parametern an oder im Zerspaner einzustellen.

Unter einem Zerspaner kann aber nicht nur ein Messerringzerspaner verstanden werden, sondern auch andere Vorrichtungen zur Zerkleinerung von Teilchen. Dies bezieht sich insbesondere auf das Zerspanungsmanagement und die Verwendung einer Schärfstation für die Schneidwerkzeuge in einem Refiner (Faserherstellung) oder Flaker (Grobspanherstellung) sowie andere Zerkleinerungsvorrichtungen, insbesondere in Bezug auf eine Anlage zur Herstellung von Werkstoffplatten.

**In** diesem Zusammenhang können die Messwerte generierende Sensoren oder Stellmittel respektive Stellglieder auch an den Schneidwerkzeugen und/oder an einem Verteilsystem für das Material auf die Schneidwerkzeuge angeordnet sein. Dies erhöht die Wirksamkeit des Gesamtsystem zur Ausbildung einer optimalen Steuerung für verschiedene Betriebsmodi. Gleichzeitig ist es damit möglich den Zerspaner oder dessen Einzelaggregate zu regeln.

Stellmittel oder Stellglieder sind Maschinenelemente, die durch entsprechende und steuerbare Antriebe Einfluss auf andere Maschinenelemente, das Verfahren oder die Vorrichtung nehmen können.

Alternativ oder kumulativ kann die Steuerung des oder die Steuerung für eine Vielzahl an Zerspanern zur Einstellung von mindestens zwei verschiedenen Betriebsmodi geeignet sein, bevorzugt einem energiesparendem, einem hinsichtlich des Durchsatzes minimierten oder maximierten, einem verschleißarmen oder einem die Spanqualität betreffenden Betriebsmodus.

Insbesondere ist vorgesehen einen oder mehrere Zerspaner mit einer frequenzgeregelten Umwandler zu betreiben, damit unterschiedliche Schnittgeschwindigkeiten respektive Drehzahlen an den Schneidwerkzeugen eingestellt werden können. Ein optionaler Verteilrotor zur Verteilung des zu zerkleinernden Materials über die Breite des Messerrings, kann ebenfalls mit einem einstellbaren Antrieb respektive einem frequenzgeregelten Umwandler versehen sein.

In einem eigenen erfinderischen Ausführungsbeispiel kann es vorgesehen sein, einen frequenzgeregelten Umwandler zur Einstellung des Antriebes für mehrere Motoren respektive Zerspaner vorzusehen.

In einem weiteren kumulativen oder alternativen Ausführungsbeispiel kann es möglich sein,
- eine Wiegevorrichtung für Störstoffe aus dem Schwergutabscheider,
- eine Vorrichtung zur Ermittlung der Holzarten, des Mischungsverhältnisses und/oder der Spangrößen vor oder nach dem Zerspaner,
- eine Vorrichtung zur Ermittlung der Vibration oder Geräuschentwicklung am Zerspaner,
- eine Gewichts- oder Volumenmessung in der Zuführvorrichtung,
- Messeinrichtungen oder Dehnungsmesstreifen im Zerspaner oder an den Schneidwerkzeugen,
- Sensoren am Antrieb für das Werkzeugsystem,
- Lese- und/oder Schreibsensoren für elektronische Merkmale am Schneidwerkzeug respektive Messerring, beispielsweise RFID, im Zerspaner, im Lager und/oder im Schärfroboter, und/oder
- Druck- oder Luftmengesensorik im oder am Zerspaner und/oder im Auswurfkasten für das zerkleinerte Material anzuordnen und
falls vorhanden mit der Steuerung zu verbinden.

Um die Erfindung abzurunden wird ein System zur Ausübung eines computerimplementierten Zerspanungsmanagements bzw. Verfahrens im Zuge der Herstellung von Werkstoffplatten in einer Anlage oder als Insellösung für einen oder einzelne Zerspaner vorgeschlagen, umfassend eine Datenverarbeitungsvorrichtung zur Ausführung eines Computerprogrammproduktes zur Speicherung und/oder Auswertung von Daten, wobei Daten aus dem Zerspanungsbereich, einem Zerspaner, der Aufbereitung, der Formstrecke, der Presstrecke, der Presse, der Endfertigung und/oder aus dem Qualitätsmanagement für die Produkte, beispielsweise Labordaten, gespeichert und/oder ausgewertet werden und, bevorzugt in vorausschauender oder selbstlernender Weise, zur Steuerung oder Regelung der Produktion der Anlage in Bezug auf den Zerspanungsbereich verwendet werden können.

Dabei kann es vorgesehen sein, dass die Schneidwerkzeuge der Zerspaner registriert sowie markiert und geeignet sind durch das Lager, durch die Wartungs- und Schärfanlage sowie durch die Zerspaner erkannt zu werden. Dies kann eventuell auch sinnvoll sein bei Halterungen für die Schneidwerkzeuge, beispielsweise für Messerpakete oder Messerringe der Zerspaner.

Es kann auch ein Computerprogrammprodukt zur Umsetzung eines computerimplementierten Verfahrens (PR) vorgesehen sein, insbesondere zur Ausübung eines Zerspanungsmanagements zur Speicherung und/oder Auswertung von Daten im Zuge der Herstellung von Werkstoffplatten in einer Datenverarbeitungsvorrichtung in einer Anlage oder einer Insellösung für einzelne oder mehrere Zerspaner, wobei Daten aus dem Zerspanungsbereich, einem Zerspaner, der Aufbereitung, der Formstrecke, der Presstrecke, der Presse, der Endfertigung und/oder aus dem Qualitätsmanagement für die Produkte, beispielsweise Labordaten, gespeichert und ausgewertet werden, bevorzugt in Verbindung mit selbstlernenden Algorithmen.

In vorteilhafter Weise können nun verschiedene Betriebsmodi im Zerspanungsbereich bzw. bei den Zerspanern eingestellt und in einer komplexen Produktion bedarfsgerecht eingesetzt werden. Bisher waren Zerspaner bzw. deren Motoren aufgrund ihrer notwendigen Antriebsleistung von mehreren hundert KW so aufgebaut, dass nur eine Schnittgeschwindigkeit bzw. Umdrehungszahl einstellbar war. Frequenzgeregelte Motoren in der Größenordnung sind aus Kostengründen bisher nicht vorgesehen. Die Kosten könnten sich aber mit dem erfindungsgemäßen Zerspanungsmanagement wieder einspielen, insbesondere wenn die Schnittgeschwindigkeit durch eine Frequenzregelung und entsprechende Frequenzumrichter einstellbar sein sollte.

Insbesondere ist es nun möglich im Rahmen einer vorausschauenden Produktion den Produktionsaufwand an die Rahmenbedingungen anzupassen. Beispielsweise kann bei normaler Qualität eine verschleißarme und kostengünstige Zerspanung realisiert werden. Sollen hochwertige Werkstoffplatten produziert werden ist es möglich Messerringe mit exzellenten Produktionsdaten auszuwählen oder die verschleißarme Betriebsart zu deaktivieren um hochwertiges zerkleinertes Material zu erhalten. Beispielsweise kann es in diesem Zusammenhang auch möglich sein, für mehr hochwertige Späne oder Schnitzel (bestimmte bevorzugte Geometrien der Späne oder Schnitzel) die Einstellung des Zerspaners so zu modifizieren, dass mehr hochwertiges, aber unter Umständen gleichzeitig im Vergleich zu anderen Betriebsmodi auch mehr unbrauchbares oder Material schlechter Qualität produziert wird, welches nur in Werkstoffplatten von B- oder C-Qualität eingesetzt oder im Anfahrbetrieb verwendet werden kann.

Für die Einstellung verschiedener Betriebsmodi am Zerspaner selbst sind vorzugsweise die
- Schnittgeschwindigkeit /Drehzahl (Antrieb, Getriebe)
- die Luftströmung oder den Luftdruck im oder am Zerspaner (Absaugung, Ventilator)
- die Durchsatzmenge pro Zeit und/oder
- die Einstellung des Schwergutabscheiders
vorgesehen.

Neben der genannten Messtechnik können neben den explizit genannten Messungen auch Messelemente oder -systeme im Bereich der rotierenden Teile, der Messer, des Messerringes, am Antrieb (Drehmomentaufnahme, Stromlast) angeordnet sein.

Auch eine nachträgliche Messung der produzierten Spanqualität kann für die Steuerung verwendet werden oder in die Regelung des Zerspaners miteinfließen.

In vorteilhafter Art und Weise ist es nun auch möglich den Zerspaner an die zukünftigen, ggfs. sogar gesetzlich vorgegebenen, Anteile an Altholz im Rohmaterial für die Herstellung von Span- oder Schnitzelplatten (OSB) vorzubereiten. Der Zerspaner bzw. die Steuerung kann auf die Menge an Altholz, welches in der Regel dem Frischholz beigemischt wird, ggfs. automatisiert reagieren und sinnvolle Einstellungen, besonders generiert aus Erfahrungswerten, dem Bediener vorschlagen oder selbstständig einstellen. Beispielsweise können Werte korreliert werden, die sich auf den Altholzanteil der Gesamtzerspanungsmenge in Bezug auf den Verschleißgrad beziehen, um diesen Wert für die vorrauschauende Betrachtung für spätere Produktionen zu verwenden.

Die Erfindung hat überraschenderweise festgestellt, dass jeder Messerring sich in einem Zerspaner unterschiedlich hinsichtlich seiner Durchsatzleistung und seines Energiebedarfs verhält. Dies ist u.a. abhängig vom Verschleißzustand und den gewählten Einstellungen. Da keine detaillierte Auswertung von Leistungsdaten erfolgt, bleibt der optimale Einsatz Erfahrungswissen. Dennoch werden Messerringe, trotz der obigen Erkenntnisse, standardisiert und als produktionsunabhängige Zerkleinerungswerkzeuge eingesetzt.

Insbesondere hat man erkannt, dass automatisierte Schleif- oder Schärfsysteme mit optimiertem Abtrag der wiederherzustellenden Messer bei Messerringen zwar den Verschleiß optimieren (es wird nach einer vorherigen Vermessung nur so viel abgeschliffen wie nötig). Auch kommt es in Abhängigkeit von der Stahlqualität der Messer zu verschiedenen Verschleißbildern über die Zeit, welches früheren Ersatz bedingt oder eine ausreichend hochwertige Zerkleinerungsproduktion und -qualität für den geplanten Zeitraum verhindert.

Neben den Messern, Gegenmessern und ggfs. den Klemmplatten für die Messer, die allesamt einem Verschleiß unterliegen können, gibt es am Innenumfang der Messerringe auch noch Verschleißplatten, die gegenüber den Messern den Messerüberstand und damit die Schnitttiefe als Führungsfläche definieren, mithin die Spandicke. Auch hier ergibt sich Verschleiß, der regelmäßig geprüft und ggfs. nachgeschliffen werden muss, insbesondere bei einseitigem Verschleiß über die Breite. Auch die Notwendigkeit des Austausches sollte regelmäßig geprüft und bedacht bzw. steuerungstechnisch umgesetzt werden.

Durch die Erfindung ist es nun möglich die Qualität oder die Eigenschaften des zu zerspanenden Materials in Korrelation mit den Anforderungen der aktuellen oder späteren Produktion zu setzen. Auch ist es nun möglich anhand der Ressourcen hinsichtlich der vorhandenen Werkzeuge, ggfs. ebenfalls wieder in Korrelation mit den vorhandenen oder ankommenden zu zerspanenden Materialien, die Auslastung der Zerspanungsvorrichtung zu optimieren. Beispielsweise kann frühzeitig mit einem höheren Durchsatz zerspant werden, wenn bei einer vorausschauenden Produktion absehbar ist, dass dickere Werkstoffplatten mithin mehr Material pro Zeiteinheit erfordern. Es können Durchsatzspitzen mit hohem Verschleiß rechtzeitig abgefangen werden. Der Zerspaner selbst sowie der notwendige Messerring wird geschont, kostenreiche Energiespitzen ebenfalls vermieden.

Die Erfindung hat auch den Vorteil, dass anhand der zusammengeführten Messdaten Aussagen über die Zerspanungsqualität getroffen werden können und ab welchem Zeitpunkt bei neu geschliffenen Werkzeugen das zerspante Material nicht mehr der A-Qualität entspricht, sondern nur noch zur Herstellung von Werkstoffplatten minderer Qualität oder als Füllstoff bei hochwertigen Platten geeignet ist. Bei einem derartigen Zerspanungsmanagement kann die Anlagensteuerung das zerspante Material in verschiedenen Bunkern sortieren oder anderweitig vorhalten um dem geplanten Einsatz Rechnung zu tragen.

Auch können nun bedarfsgerechte Betriebsmodi eingestellt werden, die den Umständen Rechnung tragen, beispielsweise kann bei Stillstand der nachfolgenden Teile der Produktionsanlage auf einen energie- und werkzeugsparenden Betriebszustand umgeschaltet werden, um Material auf Vorrat zu zerkleinern. Bei einer alternativen Anschauung kann aber auch auf einen anspruchsvollen maximalen Durchsatz umgestellt werden, wenn es aufgrund von Lieferschwierigkeiten oder Stillständen in der Aufbereitung des Materials zu Engpässen bei dem zerspanten Material kommt.

Somit ist es nun möglich eine intelligente Verknüpfung oder Auswertung der Daten in der Gesamtanlage, insbesondere in Verbindung mit dem Zerspanungsbereich zu ermöglichen. Bisher lag der Fokus solcher Bestrebungen nur auf dem Bereich Formstrang, Presse und Endfertigung und der Zerspanungsbereich wurde als eine "eigene" Produktionsinsel angesehen, die hinsichtlich des Verschleißes der Schneidwerkzeuge optimiert worden ist. Damit ist nun eine direkte Verknüpfung zwischen Zerspanbereich bzw. den Einstellungen der Zerspaner und der Aufbereitung (Siebung, Beleimung), der Formstrecke, der Pressstrecke bzw. der Presse sowie der Endfertigung möglich geworden. Insbesondere lassen sich Faktoren der Pressenparameter bzw. der Plattenqualität in den Betrieb des Zerspanungsbereichs respektive der Zerspaner im Sinne eines Zerspanungsmanagements bei der Produktion von zerspantem Material berücksichtigen.

Dabei ist es von Vorteil, wenn die folgenden Sensorik oder Mess-Sensorik im Bereich des Zerspanbereichs bzw. des Zerspaners eingeführt wird.
- Messung des Zuführvolumen z.B. über Füllgrad der Vibrationsrinne, Belastung Schneckenlager etc.
- Messung der Materialverteilung über Sensoren in Messerring
- Erkennung und Zuordnung der Schneidwerkzeuge bzw. des Messerrings, beispielsweise mit Markierungen oder RFID am Messerring
- Durchführung einer Online-Spananalyse nach der Zerspanung
- Druck- oder Volumenmessungen am oder im Zerspaner bzw. der Absaugleitung für den Luftstrom oder im Auswurfkasten der durchströmenden Luft
- Erfassung/Übermittlung der Schüttdichte, Feuchte, ggfs. automatisiert durch online-Messung im Zerspanbereich
- Erfassung von Einstellparametern und Verschleißzustand (Messervorstand, Spalt Rotor/MR, Abzugsspalt usw.)
- Rückpflege von Daten z.B. aus der Aufbereitung der Schneidwerkzeuge (ggfs. eines Schärfroboters, oder eines Lagers für Schneidwerkzeuge oder Zubehör - Klemmplatten, Messerhalter...)
- Ausstattung frequenzgesteuerter Antriebe zur individuellen Variation der Schnittparameter sowie Erfassung der notwendigen Antriebsströme.

Durch eine intelligente Erfassung und Auswertung der Daten, könnte ein optimierter Betrieb ermöglicht werden bzw. wird dem Bediener vorgeschlagen oder (semi-) automatisiert eingestellt.

Bevorzugt könnte in einem eigenen Ausführungsbeispiel eine intelligente, selbstlernende oder auf Algorithmen basierte Steuerung vorgesehen sein. Diese kann in Abhängigkeit der Messerringe und jedes einzelnen Zerspaners variable Standzeiten definieren sowie z.B. Durchsatz und Schnittgeschwindigkeit anpassen. Dies ist insbesondere von Vorteil wenn mehrere Zerspaner in einer großindustriellen Anlage vernetzt und parallel betrieben werden.

Es hat sich herausgestellt, dass verschiedene Messerringe in verschiedenen Zerspanern unterschiedliche Ergebnisse liefern und somit auch eine vorteilhafte Auswahl, insbesondere basierend auf den bisherigen Erfahrungswerten vorheriger Produktionsdurchläufe, der Kombinationen Messerringe/Zerspaner von Vorteil wäre.

Auch können verschiedene Einstellungen an den in dem Bereich verwendeten Zerspanern zur Optimierung der benötigten Zielspanqualität genutzt werden, die wiederum über die oben genannten Silos unterschiedlich gespeichert werden können.

In einer weiteren bevorzugten Ausführungsform könnten den Bedienern Vorschläge zur Einstellung des Messervorstands oder Hinweise zum Wechsel von Verschleißteilen gegeben werden.

Alternativ oder kumulativ können Daten mit der Aufbereitung der Schneidwerkzeuge ausgetauscht werden. Beispielsweise welcher Messerring mit welchen Einstellungen des Messervorstandes, Freiwinkels und dergleichen geschliffen oder eingerichtet werden soll. Dies ist insbesondere von Vorteil, wenn Messerringe oder Zerspaner verschiedener Hersteller oder von Drittherstellern mit eigenen Betriebsvorgaben in einer Anlage angeordnet sind.

Durch eine durchgängige Datenerfassung aus dem Zerspanungsbereich besteht die Möglichkeit einer Gesamt-Anlagen-Optimierung und vice versa im Rücklauf auch eine Optimierung des Zerspanungsbereiches.

Die Datenerfassung kann als Basis für ein selbstlernendes und selbstoptimierendes System dienen. Eine daten- und steuerungstechnische Verkettung des Zerspanungsbereiches (Zerspaner) und Lagerung/Wartung (Schärfroboter) ist möglich. Gleichzeitig kann die adaptive Wartung eingeführt bzw. verbessert werden. Es ergibt sich auch eine enorme Zeitersparnis bei der Datenerhebung und Auswertung z.B. bei Versuchen mit neuen Komponenten.

Insbesondere kann eine Regelung verschiedener Parameter im Zerspanungsbereich bzw. an den Zerspanern durchgeführt werden, beispielsweise bei der Drehzahl der Messerringe, des Verteileinsatzes, der Luftmenge im Abscheider usw.

Unter Aufbereitung versteht die Erfindung zum Beispiel die Wiederherstellung von verschlissenen Messern oder Messerringen zur wiederholten Benutzung. Eine andere Aufbereitung, speziell in einem Bereich der Aufarbeitung einer Anlage zur Herstellung von Werkstoffplatten, umfasst die prozesstechnische Behandlung des Materials, beispielsweise von Spänen oder Fasern, durch Sieben, Trocknen, Beleimen, Färben, Lagern und dergleichen, also die notwendigen Vorarbeiten um das Material zu einer Matte zu streuen und zu verpressen.

In einer besonders vorteilhaften Ausführungsform der Erfindung (PR) wäre festzuhalten, dass eine Steuerung des Zerspanungsbereiches oder eine Steuerung des Zerspaners geeignet ist, bevorzugt in Abhängigkeit oder unter Übermittlung von Vorgaben der zentralen Anlagensteuerung, die Zerspanungsleistung, den Durchsatz, die Qualität und dergleichen zu steuern und zu regeln. Dabei ist insbesondere vorgesehen, dass der Zerspanungsbereich bzw. der Zerspaner ein selbstlernendes System basierend auf neuronalen Netzen, Fuzzy-Regelung oder alternativen Methoden bzw. Algorithmen aufweist, bevorzugt innerhalb der Steuerung für den Zerspanungsbereich und/oder den Zerspaner selbst. Damit wird es ermöglicht, in einer Art Insellösung der Anlage, den Zerspanungsbereich oder Zerspaner hinsichtlich der verschiedenen Einstellmöglichkeiten "selbsttätig" zu fahren, während die übergeordnete Anlagensteuerung im Wesentlichen nur Vorgaben etabliert, wie beispielsweise notwendiger Durchsatz, Qualität der Späne oder geplante Wartungsintervalle.

In einem bevorzugten Ausführungsbeispiel zur Erläuterung des Verständnisses der Erfindung, erhält der Zerspanungsbereich oder Zerspaner eine Vorgabe in den nächsten 8h eine bestimmte Zielmenge an Spänen zu produzieren.

Innerhalb der Steuerung des Zerspanungsbereiches oder des Zerspaners wird diese Vorgabe geprüft und festgestellt, dass die Standfestigkeit für die Qualität oder die Menge innerhalb dieser 8h nicht mehr erfüllbar ist. Die Steuerung wird entweder eine Fehlermeldung zurückliefern oder selbststätig den Betriebsmodus innerhalb der 8h anpassen und einen Wartungsintervall implementieren. Hierzu wäre denkbar unter Einberechnung des erhöhten Verschleißes und der verbleibenden Standfestigkeit der Messer den Durchsatz zu erhöhen, einen Stillstand für den Wechsel oder Instandhaltung der Messer durchzuführen, und damit über die verbleibende Restlaufzeit, ggfs. wieder mit erhöhter Leistung, die Sollvorgabe zu erfüllen.

Damit wäre es möglich die Rechenleistung bzw. selbstlernenden Modelle basierend auf den Erfahrungswerten bzw. selbstlernende Thematiken zu entflechten und zwischen dem Zerspanungsbereich und der Gesamtanlagensteuerung aufzuteilen, so dass im Wesentlichen und bevorzugt nur Vorgaben von der Anlagensteuerung übermittelt werden und die Zerspanung selbstständig und/oder selbstlernend tätig werden kann.

Vorgaben können insbesondere sein:
Durchsatz, Spangrößen, Spanqualität, Art der Plattenproduktion, A- oder B-Ware, Probe. Bzw. Versuchsbetrieb oder dergleichen.

Bei den Einstellungsmöglichkeiten der Zerspaner steht beispielsweise die Schwergutabscheidung, die Strömungsgeschwindigkeit des ankommenden Materials an den Messern, die Verteilung des Materials an den Messern oder dergleichen im Vordergrund. Diese Punkte und auch die oben bereits angeführten Stellmöglichkeiten für den Zerspaner beeinflussen signifikant verschiedene Ausgangsparameter wie Verschleiß, Verbrauch, Qualität, Durchsatz und sind besonders bevorzugt geeignet selbstlernend bzw. vorausschauend justiert zu werden.

Daneben steht bei einem entsprechendem System oder Aufbau bzw. Zusammenschluss eines oder mehrere Zerspaner mit einem oder mehreren Schleifrobotern bzw. Lagerung/Speicher/Bevorratung von Messern, Messerpaketen, Messerringen diese vorzuhalten und/oder entsprechend zur Einstellung eines Betriebsmodus einzusetzen. Ein Schleifroboter kann ggfs. unterschiedliche Messerwinkel und/oder unterschiedliche Messervorstände erzeugen.

In einem System aus mehreren Zerspanern können aber auch beispielsweise die Zerspaner unterschiedlich eingestellt/gefahren werden, um einen vorgegebenen Spanmix für die Produktion zu erhalten.

Natürlich kann auch vorgesehen sein, dass bei Ausfall eines Zerspaners oder dessen Wartung andere Zerspaner dessen Kapazitäten, Qualität, oder dergleichen übernehmen.

Alternativ oder kumulativ kann auch vorgesehen sein, dass für unterschiedliche Betriebsmodi folgende Einstellungen verwendet werden:
- Unterschiedliche Hackschnitzel/Chipgrößen im Eintrag des Zerspaners
- Unterschiedliche Materialarten, wie Verhältnis Frischholz und Recyclingholz, Mischung Frischholz (Baumarten, Laubholz, Nadelholz, ....)
- Zufuhrmenge Späne/Hackschnitzel im Eintrag, meist bezogen auf 100% möglicher Durchsatzmenge entsprechen beispielsweise 80% einer verschleißarmen Betriebsweise
- unterschiedliche Drehzahlen der Antriebe/der Zerspaner, insbesondere um die Zerspaner in einem energiesparenden Betrieb, beispielsweise beim optimalen Wirkungsgrad des Antriebs bzw. mit Höchstleistung für maximalen Durchsatz und maximale Drehzahl bzw. Drehmoment zu betreiben. Hierzu wäre besonders ein Frequenzumrichter für die Hochleistungsmotoren der Zerspaner geeignet.

Insbesondere ist hier das System herauszustellen, welches zur Steuerung oder Regelung der Produktion der Anlage in Bezug auf den Zerspanungsbereich und/oder den Zerspaner geeignet sein soll. Durch den wörtlichen Bezug auf den Zerspanungsbereich kann insbesondere die oben aufgeführte Entflechtung der Steuerungsproblematik bzw. bei einfachen Anlagen auch nur die selbstlernende und vorausschauenden Komponente für den Zerspanungsbereich/Zerspaner gemeint sein, wenn Vorgaben aus der Anlagensteuerung zur selbsttätigen Umsetzung an den Zerspanungsbereich/Zerspaner übermittelt werden.

Insoweit wäre es von Vorteil, wenn ein Teil oder das gesamte Zerspanungsmanagement, zu betrachten als computerimplementiertes Verfahren, in der Steuerung oder computerimplementiert in oder am Zerspaner bzw. der Steuerung des Zerspanungsbereiches angeordnet ist und dort umgesetzt wird. (PR)

Weitere vorteilhafte Maßnahmen und Ausgestaltungen des Gegenstandes der Erfindung gehen aus den Unteransprüchen und der folgenden Beschreibung mit den Zeichnungen hervor.

Die folgenden Darstellungen sind nicht direkt als Einzelfalllösungen anzusehen, sondern enthalten in Teilen auch allgemeine Hinweise und Aufgabenlösungen. Einzelne Sätze sind dabei als einzelne Merkmale zu sehen.

Insbesondere sind die Steuerungen nicht abschließend und abgrenzend zu verstehen. Die Steuerungen können an den Einzelmaschinen und/oder in der zentralen Schaltwarte verwirklicht sein. Die Anordnung und Verwirklichung bzw. deren Redundanz wird ein Fachmann bei der Auslegung der Anlage bzw. der Einzelmaschinen vorsehen und adaptieren.

Es zeigen:
- Fig. 1: einen Schnitt durch eine Zerspanungsvorrichtung nach der Erfindung,
- Fig. 2: eine schematische Darstellung einer möglichen Anlage zur Herstellung von Werkstoffplatten, im Wesentlichen von der Zerspanung bis zur Abstapelung mit Darstellung möglicher Steuerungen zur Durchführung eines Zerspanungsmanagements und
- Fig. 3: eine schematische Darstellung eines möglichen Regel- oder Steuerungsaufbaus mit seinen Wirkverbindungen.

In Figur 1 ist ein Zerspaner 8 mit vorgeschaltetem Schwergutabscheider 4 dargestellt. Zu zerkleinerndes Material wird in einer Zuführvorrichtung auf eine Vibrationsrinne 1 aufgegeben und von dieser mit Hilfe eines oder mehrerer Unwuchtmotoren 2 gefördert. Dabei wird das Material über eine Magnetwalze 3 geführt, mit der ferromagnetische Verunreinigungen aus dem von der Vibrationsrinne 1 fallenden Material abgesondert. Der Materialstrom 19 fällt in einen Schwergutabscheider 4, wo er kaskadenartig über verstellbare Leitbleche 5 geleitet wird. Durch einen Ventilator 6 wird ein Luftstrom 20 von unten seitlich in den Schwergutabscheider 4 eingeführt und über ein Leitblech 7 so umgeleitet, dass das von den Leitblechen 5 auf das Leitblech 7 fallende Material entlang des Leitbleches 7 nach oben gedrückt wird. Dabei ist die Geschwindigkeit des Luftstromes 20 so eingestellt, dass in Abhängigkeit des spezifischen Gewichtes Verunreinigungen wie Steine o.ä. von dem Luftstrom 20 nicht entlang des Leitbleches 7 nach oben bewegt werden können, sondern nach unten aus dem Schwergutabscheider 4 herausfallen. Durch diesen Luftstrom wird das Material gesichtet und Schwerteile ausgeschieden. Üblicherweise werden diese Leitbleche 5 und 7 einmal eingestellt und dann für die Produktion so belassen. Im Zuge der Erfindung sollen diese aber über geeignete Aktuatoren (nicht dargestellt) einstellbar ausgeführt sein.

Das vom seitlich einströmenden Luftstrom 20 erfasste Material wird in den eigentlichen Zerspaner 8 eingeblasen. Dieser Zerspaner 8 hat einen Messerring 9, der eine Vielzahl von radial nach innen stehenden Messern aufweist, deren Schneiden sich im Wesentlichen koaxial zur Mittelachse erstrecken. Der Messerring 9 kann entweder feststehend ausgebildet sein oder wird um seine Mittelachse durch einen entsprechenden Antrieb (nicht dargestellt) rotiert. Koaxial zu diesem Messerring 9 ist ein Rotor 10 angeordnet, der über eine Welle 11 und einen nicht dargestellten Antrieb in Rotation gesetzt wird. Ggf. ist die Rotationsrichtung dieses Rotors 10 vorzugsweise entgegen der Rotationsrichtung des Messerringes 9. Je nach Zerspaner kann dies auch anders herum ausgeführt sein.

Radial außen weist dieser Rotor 10 Rotorschaufeln 12 auf, die sich parallel zu den Messern des Messerringes 9 erstrecken und dicht an diesen Messern vorbeilaufen, so dass von den Rotorschaufeln 12 dabei an den Messern vorbeigeführtes Material zerspant wird. Die sich dabei bildenden Späne werden durch einen unterhalb des Messerringes 9 angeordneten Abwurfschacht 13 aus dem Zerspaner 8 abgeführt oder anderweitig ausgetragen und ggfs. durch den Luftstrom zusätzlich unterstützt.

Bevorzugt ist im Ausgangsbereich des Zerspaners ein Auswurfkasten (nicht dargestellt) vorgesehen, der die nach unten fallenden Späne aufnimmt und oben die Luft abzieht. Hierin kann besonders bevorzugt eine Druckmessung oder Luftvolumenmessung durchgeführt werden um die Steuerung oder Regelung mit Messwerten zu versorgen.

Im Zentralbereich 14 des Rotors 10 sitzt im hier dargestellten Beispiel ein Einsatz 15 in Gestalt eines Verteilrotors zur gleichmäßigen Verteilung des Materialstromes 19 entlang der Messerschneiden. Der Einsatz kann dabei über ein Getriebe über die zentrale Welle 11 angetrieben werden oder besitzt wie im Ausführungsbeispiel einen eigenen Motor, der über eine eigene Welle den Einsatz 15 antreibt.

Der Zerspaner 8 wird in verschiedene Bereiche unterteilt. Oben ist der Bereich Zuführung A für den Materialeintrag dargestellt, der basierend auf der Erfindung, mit weiterer Sensorik versehen wird. Auch der Bereich Abscheider B kann mit weiterer Sensorik, insbesondere einer Waage für das abgeschiedene Gut pro Zeiteinheit, versehen werden, um die Qualität des ankommenden Materials zu beurteilen. Insbesondere kann damit der mineralische Anteil im Material bestimmt oder geschätzt werden, da der Bereich Abscheider B erfahrungsgemäß nicht alle mineralischen Fremdstoffe abscheiden kann. Basierend auf der abgeschiedenen Fremdstoffmenge ist eine erste Abschätzung des zu erwartenden Verschleißes denkbar.

Auch im Bereich Zerspanung C und im Bereich Transport D nach dem Zerspaner 8 sind weitere Messtechniken und Stellmittel respektive Stellglieder sinnvoll. Beispielsweise kann im Transport vor Eintreffen im weiteren Bereich der Anlage E ein Zyklon zur Abscheidung von Staub angeordnet sein, welcher den Staub bereits vor dem Bereich Anlage E in einen Bunker 18 abführt.

Erfindungsgemäß ist vorgesehen, dass der Zerspaner mit einer Steuerung 17 versehen ist, welche geeignet ist verschiedene Betriebsmodi umzusetzen, bevorzugt einen energiesparendem Modus, einen hinsichtlich des Durchsatzes minimierten respektive maximierten Betriebsmodus, einen verschleißarmen und/oder einen die Spanqualität betreffenden Betriebsmodus. Hierzu ist die Steuerung 17 in der Lage eine Vielzahl an Daten aus den Bereichen A, **B,** C, D und E zu übernehmen und zu verarbeiten. Gleichzeitig ist sie in der Lage an die gleichen und/oder andere Bereiche A, B, C, D, E Rückmeldungen oder Steuerungsimpulse zur Einstellung von Parametern abzugeben.

In Figur 2 ist eine schematische Darstellung einer möglichen Anlage 35 zur Herstellung von Werkstoffplatten dargestellt. Die Darstellung der Anlage reicht im Wesentlichen von einem Zerspanungsbereich 40 bis zur Abstapelung 31 in der Endfertigung nach dem Bereich der Presstrecke 26 einer Presse 32. Dieser Zerspanungsbereich kann je nach Anwendungsfall auch länger bzw. größer ausgeführt sein, wenn noch Grobhacker oder andere zerspanende bzw. selektierende Vorrichtungen notwendig wären.

Rechts oben ist nach Figur 3 eine schematische Darstellung möglicher Steuerungen und deren Wirkverbindungen zur Durchführung eines Zerspanungsmanagements angedacht. Die Steuerungen können bereichsweise, anlagenspezifisch oder an den Einzelmaschinen selbst verwirklicht sein, bevorzugt sind diese redundant mit einer zentralen Schaltwarte (nicht dargestellt) in der Anlage verwirklicht. Auch cloud-basierte Lösungen für die Dokumentation oder Datenverarbeitung sind denkbar.

Folgt man dem Produktionsverlauf einer Werkstoffplatte 30 in der Anlage 35, so wird hierfür das Grund-Material auf einem Holzplatz oder in Silos zuerst gelagert, geprüft und vorsortiert. In der Regel wird es auch vorzerkleinert und anschließend in einer an die Produktion angepassten Art und Weise in einem Zerspanungsbereich 40 mittels Zerspanern 8 auf die vorgegebene Größe zerkleinert und einem Sieb 21 zugeführt, welcher die Fraktionen aufteilt. Anschließend kann das Material in Bunkern 22 zwischengelagert werden und wird ggfs. einer Beleimung zugeführt. Hierbei können auch andere Verfahrensschritte zur Aufbereitung des Materials vorgesehen sein. Das Material wird schließlich in einer Formstrecke 25 zu einer Pressgutmatte mit einer oder mehreren Streuvorrichtungen 24 auf einem Formband 41 gestreut und eventuell mit einer Vorpresse 42 verdichtet. Anschließend erfolgt die Verpressung in einer Presse 32 entlang einer Pressstrecke 26, wobei aus der Pressgutmatte ein Plattenstrang 28 aus der Presse 32 in den Bereich der Endfertigung 27 überführt wird. Dort wird dieser mit einer Diagonalsäge 29 in Werkstoffplatten 30 aufgeteilt und in einer Abstapelung 31 gestapelt. In der Endfertigung ist meist eine die Einzelmaschinen verbindende Transportvorrichtung 37 angeordnet, meist in der Form eines Rollenteppichs oder - ganges.

Die Anlage 35 kann noch aus einer weiteren Vielzahl an Vorrichtungen und Bereichen bestehen, der Übersichtlichkeit halber wurden nur wesentliche und die am meisten üblichen Bereiche erwähnt. Die Verpressung kann auch in einer Taktpresse durchgeführt werden. Es ist auch nicht zwingend, dass eine Pressgutmatte auf einem Formband erstellt wird, wenn eine taktweise arbeitende Produktion, beispielsweise eine Mehretagenpresse, vorgesehen ist.

Nach Figur 3 sind zur Realisierung bzw. Adaption eines übergreifenden Netzwerkes verschiedene Steuerungen oder Bereiche bzw. Einzelmaschinen der Anlage miteinander vernetzt. Beispielsweise ist für den Zerspanungsbereich 40 eine Steuerung 39, insbesondere zur Umsetzung des Zerspanungsmanagements vorgesehen, welche mehrere Zerspaner 8 bzw. deren Steuerungen 17 ansteuern kann. Zur Ausbildung von Regelungen können die Steuerungen auch Daten, Messwerte oder dergleichen an die Steuerung 39 rückmelden.

In einer besonders bevorzugten Ausführungsform ist nach Figur 2 neben den Zerspanern 8 im Zerspanungsbereich 40 auch ein optionales Lager 34 für die Schneidwerkzeuge, hier Messerringe 9 vorgesehen. In dem Lager 34 werden die Messerringe 9 vorzugsweise gruppiert und entsprechend der notwendigen Anwendungsfälle an die Zerspaner 8 manuell oder automatisiert überführt.

In einer weiteren bevorzugten Ausführungsform, bevorzugt mit einem Lager 34, ist eine Wartungs- und/oder Einstellvorrichtung für die Schneidwerkzeuge vorgesehen, hier ein Schärfroboter 36. Der Schärfroboter 36 wird eine eigene Steuerung (nicht dargestellt) für die automatisierten Abläufe aufweisen, kann aber gleichzeitig über die Steuerung 39 des Zerspanermanagements Anweisungen erhalten und Daten rückmelden.

In einer besonders bevorzugten Ausführungsform wird der Zerspanungsbereich nach Figur 3 zur Durchführung einer vorausschauenden Produktion mit der Steuerung 33 der Anlage verbunden bzw. vernetzt.

Hierzu ist eine Steuerung 33 als eine Art übergreifende oder übergeordnete Steuerung für die Anlage 35 angeordnet, welche bevorzugt mit allen verschiedenen Bereichen, wie dem Zerspanungsbereich 40 oder direkt mit der dortigen Steuerung 39, den einzelnen Steuerungen 17 der Zerspaner 8, dem Lager 34 und/oder dem Schärfroboter 36 wirkverbunden ist. Dabei ist die Struktur und der Steuerungsaufbau eher beispielhaft zu versehen, da es eine Vielzahl an unterschiedlichen Lösungen gibt, welche Steuerung in der Hierarchie wo und wie angeordnet sind. Bevorzugt ist die Informationsflussgestaltung die nach Figur 3 vertikal und/oder horizontal oder diagonal verlaufend, kann aber auch Stufen überspringen.

Ähnliches gilt für den Bereich der Aufbereitung 38 und den darin dargestellten Einzelmaschinen wie Sieb 21, Bunker 22 und/oder Beleimung 23. Aufgrund der rein schematischen Darstellung sind beispielsweise Transportvorrichtungen, Schleusen und andere wirkverbundene Anlagenteile nicht aufgeführt, können aber vorhanden und steuerungstechnisch angeschlossen sein.

Daneben kann die zentrale Steuerung 33, bevorzugt angeordnet in der Schaltwarte der Anlage 35, mit den Steuerungen oder Anlagenteilen der Formstrecke 25, der Presstrecke 26 und/oder der Endfertigung 27 wirkverbunden sein.

Nicht dargestellt ist der Datenaustausch mit dem in der Regel notwendigen Qualitätsmanagement bzw. den üblichen Laboreinrichtungen. Dieser kann aber in einem weiteren Ausführungsbeispiel mit einem oder mehreren der vorgeschlagenen Merkmale 1623 verknüpft werden.

**Bezugszeichenliste 1623:**

| | | | |
|---|---|---|---|
| 1 | Vibrationsrinne | 26 | Pressstrecke |
| 2 | Unwuchtmotor | 27 | Endfertigung |
| 3 | Magnetwalze | 28 | Plattenstrang |
| 4 | Schwergutabscheider | 29 | Diagonalsäge |
| 5 | Leitblech | 30 | Werkstoffplatte |
| 6 | Ventilator | 31 | Abstapelung |
| 7 | Leitblech | 32 | Presse |
| 8 | Zerspaner | 33 | Steuerung für 35 |
| 9 | Messerring | 34 | Lager für 9 |
| 10 | Rotor | 35 | Anlage |
| 11 | Welle | 36 | Schärfroboter |
| 12 | Rotorschaufel | 37 | Transportvorrichtung |
| 13 | Abwurfschacht | 38 | Aufbereitung |
| 14 | Zentralbereich | 39 | Steuerung |
| 15 | Einsatz | | (Zerspanermanagement) |
| 16 | Weiche | 40 | Zerspanungsbereich |
| 17 | Steuerung | 41 | Formband |
| 18 | Bunker | 42 | Vorpresse |
| 19 | Materialstrom | | |
| 20 | Luftstrom | | |
| 21 | Sieb | A | Bereich Zuführung |
| 22 | Bunker | B | Bereich Abscheider |
| 23 | Beleimung | C | Bereich Zerspaner |
| 24 | Streuvorrichtungen | D | Bereich Transport |
| 25 | Formstrecke | E | Bereich Anlage |

## Patentansprüche

1. Anlage zur kontinuierlichen Herstellung von Werkstoffplatten mit einer Presse, wobei in der Anlage (35) zumindest eine Formstrecke (25) zur Erstellung einer Pressgutmatte, eine Presse (32) zur Verpressung der Pressgutmatte in eine Werkstoffplatte (30) und eine Endfertigung (27) zur Abstapelung (31) mit einer Steuerung (33) für die genannten Teile der Anlage (35) angeordnet ist,
wobei in der Anlage (35) ein Zerspanungsbereich (40) mit einer Steuerung (39) und/oder zumindest ein Zerspaner (8), bevorzugt ein Messerringzerspaner, mit einer Steuerung (17) angeordnet ist, **gekennzeichnet dadurch, dass**
die Steuerung (33) der Anlage (35) mit der Steuerung (39) für den Zerspanungsbereich (40) und/oder mit der Steuerung (17) für den Zerspaner (8) wirkverbunden ist
und wobei die Steuerung (39) für den Zerspanungsbereich (40) und/oder die Steuerung (17) des Zerspaners (8) zur Umsetzung von mindestens zwei Betriebsmodi geeignet ist.

2. Anlage nach Anspruch 1, **dadurch gekennzeichnet, dass** die Steuerung (17) des Zerspaners (8) zur Umsetzung eines energiesparenden Modus, einem hinsichtlich des Durchsatzes minimierten und/oder maximierten Betriebsmodus, einem verschleißarmen und/oder einen die Spanqualität betreffenden Betriebsmodus geeignet ist.

3. Anlage nach Anspruch 1 oder 2, **dadurch gekennzeichnet, dass** die Steuerung (33) der Anlage (35) geeignet ist in Abhängigkeit von der laufenden oder zukünftigen geplanten Produktion Einfluss auf die Steuerung (17, 39) des Zerspanungsbereichs (40) und/oder des Zerspaners (8) zu nehmen, insbesondere um zwischen den Betriebsmodi umzuschalten.

4. Anlage nach einem oder mehreren der vorherigen Ansprüche, **dadurch gekennzeichnet, dass** dem Zerspaner (8) ein Schärfroboter (36) zugeordnet ist, welcher zur Aufbereitung der Schneidwerkzeuge des Zerspaners geeignet ist und/oder
dass dem Zerspaner (8) ein Lager (34) zur Lagerung der Schneidwerkzeuge zugeordnet ist, bevorzugt zur Lagerung oder Verwendung von Schneidwerkzeugen für unterschiedliche Betriebsmodi.

5. Anlage nach einem oder mehreren der vorherigen Ansprüche, **dadurch gekennzeichnet, dass** zur Ausbildung eines Zerspanungsmanagements, bevorzugt als computerimplementiertes Verfahren, eine Steuerung (39) oder ein Computerprogrammprodukt in der Anlage (35) angeordnet ist, welches bevorzugt geeignet ist aktuelle und/oder Erfahrungswerte aus dem Zerspanungsbereich (40), dem Bereich der Aufbereitung (38) und/oder einem Zerspaner (8) zur Selbstoptimierung, insbesondere der verschiedenen Betriebsmodi, zu verarbeiten.

6. Anlage nach einem oder mehreren der vorherigen Ansprüche, **dadurch gekennzeichnet, dass** eine Steuerung (39) im Zerspanungsbereich (40) angeordnet ist, welches geeignet ist aktuelle oder Erfahrungswerte aus dem Zerspanungsbereich (40) oder einem Zerspaner (8) in Verbindung mit Qualitätsmerkmalen zugehöriger produzierter Werkstoffplatten (30) zu verarbeiten und insbesondere Vorschläge zur Einstellung der Parameter der Anlage (35) oder des Zerspanungsbereiches (40) zu erarbeiten oder diese zu verbessern.

7. Anlage nach einem oder mehreren der vorherigen Ansprüche, **dadurch gekennzeichnet, dass** zur Ausbildung eines Zerspanungsmanagements ein System in der Anlage (35) angeordnet ist, welches zumindest eine Vorrichtung zur Speicherung und/oder Auswertung von Daten, beispielsweise der Messwerte, der Parameter und/oder der Betriebszustände umfasst, wobei
besonders bevorzugt die Daten aus dem Zerspanungsbereich (40), einem Zerspaner (8), einem Bereich der Aufbereitung (38) des Materials, der Formstrecke (25), der Pressstrecke (26), der Presse (32), der Endfertigung (27) und/oder aus dem Qualitätsmanagement für die Produkte, beispielsweise Labordaten, gespeichert und/oder ausgewertet werden.

8. Anlage nach einem oder mehreren der vorherigen Ansprüche, **dadurch gekennzeichnet, dass** zur Ausbildung eines Zerspanungsmanagements die Schneidwerkzeuge im Zerspanungsbereich (40) markiert und durch entsprechende Lese- und/oder Schreibmittel bei ihrer Verwendung oder ihrer Verarbeitung in den Anlagenteilen, bevorzugt im Zerspaner (8), im Lager (34) und/oder im Schärfroboter (36) erkennbar und/oder nachverfolgbar angeordnet sind.

9. Verfahren zum Betreiben einer Anlage zur kontinuierlichen Herstellung von Werkstoffplatten mit einer Presse, wobei in der Anlage (35) in einer Formstrecke (25) eine Pressgutmatte erstellt, diese in einer Presse (1) zu einer Werkstoffplatte (30) verpreßt und diese in einer Endfertigung (27) gestapelt werden,
wobei diese Teile der Anlage (35) mit einer Steuerung (33) betrieben werden, und
in der Anlage (35) ein Zerspanungsbereich (40) und/oder zumindest ein Zerspaner (8), bevorzugt ein Messerringzerspaner, durch Steuerungen (17, 39) gesteuert werden, **gekennzeichnet dadurch, dass**
die Steuerung (30) der Anlage (35) mit der Steuerung (39) für den Zerspanungsbereich (40) und/oder mit der Steuerung (17) für den Zerspaner (8) wirkverbunden ist und
der Zerspanungsbereich (40) durch die Steuerung (39) und/oder der Zerspaner (8) durch die Steuerung (17) in Abhängigkeit von der Produktion oder der Anlage in verschiedene Betriebsmodi versetzt werden kann.

10. Verfahren nach dem vorherigen Anspruch, **dadurch gekennzeichnet, dass** als Betriebsmodus ein energiesparender Modus, ein hinsichtlich des Durchsatzes minimierter und/oder maximierter Betriebsmodus, ein verschleißarmer und/oder ein die Spanqualität betreffender Betriebsmodus eingestellt werden kann.

11. Verfahren nach einem oder mehreren der vorherigen Verfahrensansprüche, **dadurch gekennzeichnet, dass** die Steuerung (30) der Anlage (35) in Abhängigkeit von der laufenden oder zukünftigen geplanten Produktion Einfluss auf die Steuerung (17, 39) des Zerspanungsbereichs (40) und/oder des Zerspaners (8) nimmt.

12. Verfahren nach einem oder mehreren der vorherigen Verfahrensansprüche, **dadurch gekennzeichnet, dass** die Steuerung (33) der Anlage (35) in Abhängigkeit von der laufenden oder zukünftigen geplanten Produktion Einfluss auf die Aufbereitung der Schneidwerkzeuge des Zerspaners und/oder
auf ein Lager (34) zur Lagerung der Schneidwerkzeuge sowie dessen Auswahl bzw. den Einsatz der Schneidwerkzeuge nimmt, bevorzugt zur Lagerung oder Verwendung von Schneidwerkzeugen für unterschiedliche Betriebsmodi.

13. Verfahren nach einem oder mehreren der vorherigen Verfahrensansprüche, **dadurch gekennzeichnet, dass** ein Zerspanungsmanagement verwendet oder ausgeführt wird, welches bevorzugt geeignet ist aktuelle Werte und/oder Erfahrungswerte aus dem Zerspanungsbereich (40), dem Bereich der Aufbereitung (38) des Materials und/oder einem Zerspaner (8) zur Selbstoptimierung, insbesondere der verschiedenen Betriebsmodi, zu verarbeiten.

14. Verfahren nach einem oder mehreren der vorherigen Verfahrensansprüche, **dadurch gekennzeichnet, dass** eine Steuerung (39) im Zerspanungsbereich (40) verwendet wird, welche geeignet ist aktuelle Werte oder Erfahrungswerte aus dem Zerspanungsbereich (40) oder einem Zerspaner (8) in Verbindung mit Qualitätsmerkmalen zugehöriger produzierter Werkstoffplatten (30) zu verarbeiten und insbesondere Vorschläge zur Einstellung der Parameter der Anlage (35) oder des Zerspanungsbereiches (40) zu erarbeiten oder diese zu verbessern.

15. Verfahren nach einem oder mehreren der vorherigen Verfahrensansprüche, **dadurch gekennzeichnet, dass** zur Durchführung eines Zerspanungsmanagements Daten und Messwerte gespeichert, verarbeitet und/oder ausgewertet werden, beispielsweise Messwerte, Parameter und/oder Betriebszustände, wobei
besonders bevorzugt die Daten aus dem Zerspanungsbereich (40), einem Zerspaner (8), der Aufbereitung (38), der Formstrecke (25), der Pressstrecke (26), der Presse (32), der Endfertigung (27) und/oder aus dem Qualitätsmanagement für die Produkte, beispielsweise Labordaten, gespeichert und/oder ausgewertet werden.

16. Verfahren nach einem oder mehreren der vorherigen Verfahrensansprüche, **dadurch gekennzeichnet, dass** die Schneidwerkzeuge, die Messerringe (9), die Zerspaner (8) und/oder die Messer gekennzeichnet und eindeutig zueinander und/oder zu ihren Erfahrungswerten und/oder Messdaten elektronisch registrierbar sowie in den einzelnen Anlagenteilen wie Lager (34), Schärfroboter (36) und/oder Zerspaner (8) mittels geeigneter Schreib- und/oder Lesemittel durch die aufnehmenden oder abgebenden Einzelmaschinen erkennbar sowie zur Datenanpassung/-übergabe geeignet sind.

17. Zerspaner mit Schneidwerkzeugen zur Zerkleinerung von Material im Zuge der Herstellung von Werkstoffplatten, weiter umfassend eine Zuführvorrichtung für das Material, einen optionalen Schwergutabscheider (4), einen Antrieb, eine Abführvorrichtung für das zerkleinerte Material und eine Steuerung (17) für den Zerspaner (8), **dadurch gekennzeichnet, dass**
Sensoren zur Generierung von Messwerten an der Zuführvorrichtung, dem Schwergutabscheider (4), an der Abführvorrichtung und/oder für das Material selbst angeordnet sind und
diese mit der Steuerung (17) zur Auswertung der Messwerte in Wirkverbindung stehen, wobei zur Steuerung oder Regelung des Zerspaners (8) die Steuerung (17) mit Stelltrieben und/oder einstellbaren Maschinenelementen am Zerspaner (8) in Wirkverbindung steht, insbesondere mit der Zuführvorrichtung, dem Schwergutabscheider (4), der Abführvorrichtung für das Material und/oder dem Antrieb des Zerspaners (8).

18. Zerspaner nach dem vorherigen Anspruch, **dadurch gekennzeichnet, dass** die Messwerte generierende Sensoren oder Stellmittel respektive Stellglieder an den Schneidwerkzeugen und/oder an einem Verteilsystem für das Material auf die Schneidwerkzeuge angeordnet sind.

19. Zerspaner nach einem der vorherigen Zerspaneransprüche, **dadurch gekennzeichnet, dass** die Steuerung (17) des Zerspaners (8) oder die Steuerung (39) für eine Vielzahl an Zerspanern (8) zur Einstellung von mindestens zwei verschiedenen Betriebsmodi geeignet ist, bevorzugt einem energiesparendem, einem hinsichtlich des Durchsatzes minimierten oder maximierten, einem verschleißarmen oder einem die Spanqualität betreffenden Betriebsmodus.

20. Zerspaner nach einem der vorherigen Zerspaneransprüche, **dadurch gekennzeichnet, dass** im Zerspaner (8)
- eine Wiegevorrichtung für Störstoffe aus dem Schwergutabscheider,
- eine Vorrichtung zur Ermittlung der Holzarten, des Mischungsverhältnisses und/oder der Spangrößen vor oder nach dem Zerspaner (8),
- eine Vorrichtung zur Ermittlung der Vibration oder Geräuschentwicklung am Zerspaner (8),
- eine Gewichts- oder Volumenmessung in der Zuführvorrichtung,
- Messeinrichtungen oder Dehnungsmesstreifen im Zerspaner (8) oder an den Schneidwerkzeugen,
- Sensoren am Antrieb für das Werkzeugsystem
- Lese- und/oder Schreibsensoren für elektronische Merkmale am Schneidwerkzeug respektive Messerring (9), beispielsweise RFID, im Zerspaner (8), im Lager (34) und/oder im Schärfroboter (36) und/oder
- Druck- oder Luftmengensensorik im oder am Zerspaner und/oder im Auswurfkasten für das zerkleinerte Material
angeordnet und falls vorhanden mit der Steuerung (17, 39) wirkverbunden sind.

21. System zur Ausübung eines Zerspanungsmanagements im Zuge der Herstellung von Werkstoffplatten in einer Anlage (35), umfassend eine Datenverarbeitungsvorrichtung zur Ausführung eines Computerprogrammproduktes zur Speicherung und/oder Auswertung von Daten, wobei Daten aus dem Zerspanungsbereich (40), einem Zerspaner (8), der Aufbereitung (38), der Formstrecke (25), der Pressstrecke (26), der Presse (32), der Endfertigung (27) und/oder aus dem Qualitätsmanagement für die Produkte, beispielsweise Labordaten, gespeichert und/oder ausgewertet werden und,
bevorzugt in vorausschauender oder selbstlernender Weise,
zur Steuerung oder Regelung der Produktion der Anlage (35) in Bezug auf den Zerspanungsbereich (40) und/oder den Zerspaner (8) verwendet werden.

22. System nach dem vorherigen Anspruch, dass die Schneidwerkzeuge der Zerspaner (8) registriert sowie markiert und geeignet sind durch das Lager (34), durch die Wartungs- und Schärfanlage sowie durch die Zerspaner (8) durch geeignete Mittel erkannt zu werden.

## Claims

1. Installation for the continuous production of material panels with a press,
wherein at least one forming section (25) for producing a press mat, a press (32) for pressing the press mat into a material panel (30) and a finishing section (27) for stacking (31) are arranged in the installation (35) with a controller (33) for the mentioned parts of the installation (35), wherein a flaking region (40) with a controller (39) and/or at least one flaker (8), preferably a knife-ring flaker, having a controller (17) is arranged in the installation (35),
**characterized in that**
the controller (33) of the installation (35) is operatively connected to the controller (39) for the flaking region (40) and/or to the controller (17) for the flaker (8),
and wherein the controller (39) for the flaking region (40) and/or the controller (17) of the flaker (8) is suitable for implementing at least two operating modes.

2. Installation according to claim 1, **characterized in that** the controller (17) of the flaker (8) is suitable for implementing an energy-saving mode, an operating mode in which the throughput is minimized and/or maximized, an operating mode in which there is little wear and/or an operating mode relating to the flake quality.

3. Installation according to claim 1 or 2, **characterized in that** the controller (33) of the installation (35) is suitable for influencing the controller (17, 39) of the flaking region (40) and/or the flaker (8) as a function of the current or future planned production, in particular in order to switch between the operating modes.

4. Installation according to one or more of the preceding claims, **characterized in that** a sharpening robot (36) is associated with the flaker (8), which is suitable for preparing the cutting tools of the flaker and/or **in that** a store (34) for storing the cutting tools is associated with the flaker (8), preferably for the storage or use of cutting tools for different operating modes.

5. Installation according to one or more of the preceding claims, **characterized in that** a controller (39) or a computer program product is arranged in the installation (35) to form a flaking management, preferably as a computer-implemented method, which is preferably suitable for processing current and/or empirical values from the flaking region (40), the region of preparation (38) and/or a flaker (8) for self-optimization, in particular of the various operating modes.

6. Installation according to one or more of the preceding claims, **characterized in that** a controller (39) is arranged in the flaking region (40), which is suitable for processing current or empirical values from the flaking region (40) or a flaker (8) in conjunction with quality characteristics of associated produced material panels (30) and in particular for developing suggestions for setting the parameters of the installation (35) or of the flaking region (40) or for improving these.

7. Installation according to one or more of the preceding claims, **characterized in that** a system for forming a flaking management is arranged in the installation (35), which system comprises at least one device for storing and/or evaluating data, for example the measured values, the parameters and/or the operating states, wherein
the data from the flaking region (40), a flaker (8), a region of the preparation (38) of the material, the forming section (25), the pressing section (26), the press (32), the finishing section (27) and/or from the quality management for the products, for example laboratory data, are stored and/or evaluated.

8. Installation according to one or more of the preceding claims, **characterized in that** in order to form a flaking management system, the cutting tools in the flaking region (40) are marked and arranged to be recognizable and/or traceable by corresponding reading and/or writing means during their use or their processing in the installation parts, preferably in the flaker (8), in the store (34) and/or in the sharpening robot (36).

9. Method for operating an installation for the continuous production of material panels by means of a press, wherein a press mat is produced in the installation (35) in a forming section (25), the mat is pressed in a press (1) to form a material panel (30) and the panel is stacked in a finishing section (27), wherein these parts of the installation (35) are operated by a controller (33), and a flaking region (40) and/or at least one flaker (8), preferably a knife-ring flaker, are controlled in the installation (35) by controllers (17, 39), **characterized in that**
the controller (30) of the installation (35) is operatively connected to the controller (39) for the flaking region (40) and/or to the controller (17) for the flaker (8) and
the flaking region (40) can be set by the controller (39) and/or the flaker (8) can be set by the controller (17) in various operating modes depending on the production or the system modes.

10. Method according to the preceding claim, **characterized in that** an energy-saving mode, an operating mode in which the throughput is minimized and/or maximized, an operating mode in which wear is reduced and/or an operating mode in which the chip quality is affected can be set as the operating mode.

11. Method according to one or more of the preceding method claims, **characterized in that** the controller (30) of the installation (35) acts on the controller (17, 39) of the flaking region (40) and/or the flaker (8) as a function of the current or future planned production.

12. Method according to one or more of the preceding method claims, **characterized in that** the controller (33) of the installation (35) influences the preparation of the cutting tools of the flaker and/or a store (34) for storing the cutting tools and the selection or use of the cutting tools, preferably for the storage or use of cutting tools for different operating modes, as a function of the current or future planned production.

13. Method according to one or more of the preceding method claims, **characterized in that** a flaking management is used or carried out which is preferably suitable for processing current values and/or empirical values from the flaking region (40), the region of preparation (38) of the material and/or a flaker (8) for self-optimization, in particular of the various operating modes.

14. Method according to one or more of the preceding method claims, **characterized in that** a controller (39) is used in the flaking region (40), which is suitable for processing current values or empirical values from the flaking region (40) or a flaker (8) in conjunction with quality characteristics of associated produced material panels (30) and in particular for developing suggestions for setting the parameters of the installation (35) or the flaking region (40) or for improving these.

15. Method according to one or more of the preceding method claims, **characterized in that** data and measured values are stored, processed and/or evaluated for carrying out a flaking management, for example measured values, parameters and/or operating states, wherein particularly preferably the data from the flaking region (40), a flaker (8), the preparation (38), the forming section (25), the press section (26), the press (32), the finishing section (27) and/or from the quality management for the products, for example laboratory data, are stored and/or evaluated.

16. Method according to one or more of the preceding method claims, **characterized in that** the cutting tools, the knife rings (9), the flakers (8) and/or the knives are marked and can be registered unambiguously with respect to one another and/or to their empirical values and/or measurement data, and can be recognized in the individual installation components, such as the store (34), sharpening robot (36) and/or flaker (8), by means of suitable writing and/or reading means by the receiving or delivering individual machines and are suitable for data adaptation or transfer.

17. Flaker having cutting tools for comminuting material in the course of the production of material panels, further comprising a feed device for the material, an optional heavy-material separator (4), a drive, a discharge device for the comminuted material and a controller (17) for the flaker (8), **characterized in that**
sensors for generating measured values are arranged on the feed device, the heavy-material separator (4), on the discharge device and/or for the material itself and
these are operatively connected to the controller (17) for evaluating the measured values, wherein, for the control or regulation of the flaker (8), the controller (17) is operatively connected to actuating drives and/or adjustable machine elements on the flaker (8), in particular to the feed device, the heavy-material separator (4), the discharge device for the material and/or the drive of the flaker (8).

18. Flaker according to the preceding claim, **characterized in that** the sensors or actuating means or actuators that generate measured values are arranged on the cutting tools and/or on a distribution system for the material on the cutting tools.

19. Flaker according to one of the preceding flaker claims, **characterized in that** the controller (17) for the flaker (8) or the controller (39) for a plurality of flakers (8) is suitable for setting at least two different operating modes, preferably an energy-saving operating mode, an operating mode in which the throughput is minimized or maximized, a low-wear operating mode or an operating mode relating to the chip quality.

20. Flaker according to one of the preceding claims, **characterized in that** in the flaker (8)
- a weighing device for impurities from the heavy-material separator,
- a device for determining the type of wood, the mixing ratio and/or the chip sizes before or after the flaker (8),
- a device for determining the vibration or noise development at the flaker (8),
- a weight or volume measurement in the feed device,
- measuring devices or strain gauges in the flaker (8) or on the cutting tools,
- sensors on the drive for the tool system,
- reading and/or writing sensors for electronic features on the cutting tool or knife ring (9), for example RFID, in the flaker (8), in the store (34) and/or in the sharpening robot (36) and/or
- pressure or air flow sensors in or on the flaker and/or in the ejector box for the shredded material
are arranged and, if present, are operatively connected to the controller (17, 39).

21. System for carrying out a flaking management system in the course of the production of material panels in an installation (35), comprising a data processing device for executing a computer program product for storing and/or evaluating data, wherein data from the flaking region (40), a flaker (8), the preparation (38), the forming section (25), the pressing section (26), the press (32), the finishing section (27) and/or from the quality management for the products, for example laboratory data, are stored and/or evaluated and, preferably in a forward-looking or self-learning manner, are used to control or regulate the production of the installation (35) with regard to the flaking region (40) and/or the flaker (8).

22. System according to the preceding claim, in that the cutting tools of the flakers (8) are registered and marked and are suitable to be recognized by the store (34), by the maintenance and sharpening system and by the flakers (8) by suitable means.

## Revendications

1. Installation pour la fabrication en continu de panneaux de matériaux avec une presse, laquelle installation (35) comprend au moins une ligne de formage (25) pour la création d'une nappe de matière pressée, une presse (32) pour presser la nappe de matière pressée en formant un panneau de matériau (30) et une finition en bout de chaîne (27) pour l'empilage (31) avec une unité de commande (33) pour lesdites parties de l'installation (35),
laquelle installation (35) comprend une zone de coupe (40) avec une unité de commande (39) et/ou au moins une coupeuse (8), de préférence une coupeuse à couronne, avec une unité de commande (17),
**caractérisée en ce que**
l'unité de commande (33) de l'installation (35) est en liaison active avec l'unité de commande (39) pour la zone de coupe (40) et/ou avec l'unité de commande (17) pour la coupeuse (8),
et dans laquelle l'unité de commande (39) pour la zone de coupe (40) et/ou l'unité de commande (17) de la coupeuse (8) conviennent pour l'exécution d'au moins deux modes de fonctionnement.

2. Installation selon la revendication 1, **caractérisée en ce que** l'unité de commande (17) de la coupeuse (8) convient pour exécuter un mode d'économie d'énergie, un mode de fonctionnement à rendement minimum et/ou maximum, un mode de fonctionnement à faible usure et/ou un mode de fonctionnement affectant la qualité des copeaux.

3. Installation selon la revendication 1 ou 2, **caractérisée en ce que** l'unité de commande (33) de l'installation (35) convient pour influencer l'unité de commande (17, 39) de la zone de coupe (40) et/ou de la coupeuse (8) en fonction de la production en cours ou planifiée pour le futur, en particulier pour commuter entre les modes de fonctionnement.

4. Installation selon une ou plusieurs des revendications précédentes, **caractérisée en ce que** la coupeuse (8) est associée à un robot d'affûtage (36) qui convient pour préparer les outils de coupe de la coupeuse et/ou
**en ce que** la coupeuse (8) est associée à un magasin (34) pour l'entreposage des outils de coupe, de préférence pour l'entreposage ou l'utilisation d'outils de coupe pour différents modes de fonctionnement.

5. Installation selon une ou plusieurs des revendications précédentes, **caractérisée en ce qu'** est disposée dans l'installation (35), pour créer une gestion de la coupe, de préférence comme un procédé implémenté sur un ordinateur, une unité de commande (39) ou un programme pour ordinateur qui convient pour traiter des données actuelles et/ou tirées de l'expérience provenant de la zone de coupe (40), de la zone de préparation (38) et/ou d'une coupeuse (8) en vue d'une auto-optimisation, en particulier des différents modes de fonctionnement.

6. Installation selon une ou plusieurs des revendications précédentes, **caractérisée en ce qu'**est disposée dans la zone de coupe (40) une unité de commande (39) qui convient pour traiter des données actuelles ou tirées de l'expérience provenant de la zone de coupe (40) ou d'une coupeuse (8) en relation avec des caractéristiques de qualité de panneaux de matériau (30) produits correspondants et élaborer, en particulier, des propositions pour régler les paramètres de l'installation (35) ou de la zone de coupe (40) ou les améliorer.

7. Installation selon une ou plusieurs des revendications précédentes, **caractérisée en ce qu'**est disposé dans l'installation (35), pour constituer une gestion de la coupe, un système qui comprend au moins un dispositif pour le stockage et/ou l'analyse de données, par exemple des valeurs de mesure, des paramètres et/ou des états de fonctionnement,
les données stockées et/ou analysées étant en particulier les données provenant de la zone de coupe (40), d'une coupeuse (8), d'une zone de préparation (38) du matériau, de la ligne de formage (25), de la ligne de presse (26), de la presse (32), de la finition en bout de chaîne (27) et/ou de la gestion de la qualité des produits, par exemple des données de laboratoire.

8. Installation selon une ou plusieurs des revendications précédentes, **caractérisée en ce que**, pour constituer une gestion de la coupe, les outils de coupe dans la zone de coupe (40) sont marqués et disposés de façon à pouvoir être reconnus et/ou suivis par des moyens de lecture et/ou d'écriture correspondants lors de leur utilisation ou de leur traitement dans les parties de l'installation, de préférence dans la coupeuse (8), dans le magasin (34) et/ou dans le robot d'affûtage (36).

9. Procédé pour piloter une installation pour la fabrication en continu de panneaux de matériaux avec une presse, dans lequel une nappe de matière pressée est fabriquée dans l'installation (35) dans une ligne de formage (25), pressée dans une presse (32) en formant un panneau de matériau (30) et empilée dans une finition en bout de chaîne (27),
dans lequel ces parties de l'installation (35) sont pilotées avec une unité de commande (33) et une zone de coupe (40) et/ou au moins une coupeuse (8), de préférence une coupeuse à couronne, sont commandées dans l'installation (35) par des unités de commande (17, 39), **caractérisé en ce que**
l'unité de commande (30) de l'installation (35) est en liaison active avec l'unité de commande (39) pour la zone de coupe (40) et/ou avec l'unité de commande (17) pour la coupeuse (8) et
la zone de coupe (40) peut être amenée dans différents modes de fonctionnement par l'unité de commande (39) et/ou la coupeuse (8) par l'unité de commande (17) en fonction de la ou de l'installation.

10. Procédé selon la revendication de procédé précédente, **caractérisée en ce que** le mode de fonctionnement réglé peut être un mode d'économie d'énergie, un mode de fonctionnement à rendement minimum et/ou maximum, un mode de fonctionnement à faible usure et/ou un mode de fonctionnement affectant la qualité des copeaux.

11. Procédé selon une ou plusieurs des revendications de procédé précédentes, **caractérisé en ce que** l'unité de commande (30) de l'installation (35) influence l'unité de commande (17, 39) de la zone de coupe (40) et/ou de la coupeuse (8) en fonction de la production en cours ou planifiée pour le futur.

12. Procédé selon une ou plusieurs des revendications de procédé précédentes, **caractérisé en ce que** l'unité de commande (33) de l'installation (35) influence la préparation des outils de coupe de la coupeuse et/ou
un magasin (34) pour l'entreposage des outils de coupe et leur sélection ou l'utilisation des outils de coupe en fonction de la production en cours ou planifiée pour le futur, en particulier en vue de l'entreposage ou de l'utilisation d'outils de coupe pour différents modes de fonctionnement.

13. Procédé selon une ou plusieurs des revendications de procédé précédentes, **caractérisé en ce qu'**est utilisée ou exécutée une gestion de la coupe qui convient de préférence pour traiter des données actuelles et/ou tirées de l'expérience provenant de la zone de coupe (40), de la zone de préparation (38) du matériau ou d'une coupeuse (8) en vue d'une auto-optimisation, en particulier des différents modes de fonctionnement.

14. Procédé selon une ou plusieurs des revendications de procédé précédentes, **caractérisé en ce qu'**est utilisée dans la zone de coupe (40) une unité de commande (39) qui convient pour traiter des données actuelles ou tirées de l'expérience provenant de la zone de coupe (40) ou d'une coupeuse (8) en relation avec des caractéristiques de qualité de panneaux de matériau (30) produits correspondants et élaborer, en particulier, des propositions pour régler les paramètres de l'installation (35) ou de la zone de coupe (40) ou les améliorer.

15. Procédé selon une ou plusieurs des revendications de procédé précédentes, **caractérisé en ce que** des données et des valeurs de mesure sont traitées et/ou analysées pour l'exécution d'une gestion de la coupe, par exemple des valeurs de mesure, des paramètres et/ou des états de fonctionnement,
les données stockées et/ou analysées étant en particulier les données provenant de la zone de coupe (40), d'une coupeuse (8), d'une zone de préparation (38) du matériau, de la ligne de formage (25), de la ligne de presse (26), de la presse (32), de la finition en bout de chaîne (27) et/ou de la gestion de la qualité des produits, par exemple des données de laboratoire.

16. Procédé selon une ou plusieurs des revendications de procédé précédentes, **caractérisé en ce que** les outils de coupe, les couronnes à couteaux (9), la coupeuse (8) et/ou les couteaux sont identifiés et peuvent être enregistrés électroniquement sans risque de confusion les uns par rapport aux autres et/ou par rapport à leurs données issues de l'expérience et/ou à leurs données de mesure et peuvent être reconnus dans les différentes parties de l'installation telles que le magasin (34), le robot d'affûtage (36) et/ou la coupeuse (8) au moyen de moyens d'écriture et/ou de lecture appropriés par les différentes machines qui les recueillent ou les déposent, et conviennent pour l'adaptation et la transmission des données.

17. Coupeuse munie d'outils de coupe pour le broyage de matière au cours de la fabrication de panneaux de matériau, comprenant en outre dispositif d'arrivée pour la matière, un séparateur de particules lourdes (4) facultatif, un entraînement, un dispositif d'extraction pour la matière broyée et une unité de commande (17) pour la coupeuse (8), **caractérisée en ce que** des capteurs sont prévus pour générer des valeurs de mesure au niveau du dispositif d'arrivée, du séparateur de particules lourdes (4), du dispositif d'extraction et/ou pour la matière elle-même et
ceux-ci sont en liaison active avec l'unité de commande (17) pour l'analyse des valeurs de mesure, l'unité de commande (17) étant en liaison active avec des organes d'actionnement et/ou des éléments de machine ajustables sur la coupeuse (8) pour la commande ou la régulation de la coupeuse (8), en particulier avec le dispositif d'arrivée, le séparateur de particules lourdes (4), le dispositif d'extraction pour la matière et/ou l'entraînement de la coupeuse (8).

18. Coupeuse selon la revendication précédente, **caractérisée en ce que** les capteurs générant les valeurs de mesure ou les moyens d'actionnement ou organes d'actionnement sont disposés sur les outils de coupe et/ou sur un système de répartition de la matière sur les outils de coupe.

19. Coupeuse selon l'une des revendications de coupeuse précédentes, **caractérisée en ce que** l'unité de commande (17) de la coupeuse (8) ou l'unité de commande (39) pour plusieurs coupeuses (8) convient pour régler au moins deux modes de fonctionnement différents, de préférence un mode d'économie d'énergie, un mode de fonctionnement à rendement minimum et/ou maximum, un mode de fonctionnement à faible usure et/ou un mode de fonctionnement affectant la qualité des copeaux.

20. Coupeuse selon l'une des revendications de coupeuse précédentes, **caractérisée en ce que**
- un dispositif de pesage pour les corps étrangers sortant du séparateur de particules lourdes,
- un dispositif pour la détermination des essences de bois, de la proportion de mélange et/ou de la grosseur des copeaux avant ou après la coupeuse (8),
- un dispositif pour déterminer les vibrations ou le bruit de la coupeuse (8),
- un système de mesure du poids ou du volume dans le dispositif d'arrivée,
- des installations de mesure ou des jauges extensométriques dans la coupeuse (8) ou sur les outils de coupe,
- des capteurs sur l'entraînement du système d'outil,
- des capteurs de lecture et/ou d'écriture pour des paramètres électroniques sur l'outil de coupe ou la couronne à couteaux (9), par exemple des RFID, dans la coupeuse (8), dans le magasin (34) et/ou dans le robot d'affûtage (36) et/ou
- des capteurs de pression ou de débit d'air dans ou sur la coupeuse et/ou dans le caisson d'éjection de la matière broyée
sont disposés dans la coupeuse (8) et, lorsqu'ils sont présents, en liaison active avec l'unité de commande (17, 39).

21. Système pour l'exécution d'une gestion de la coupe au cours de la fabrication de panneaux de matériau dans une installation (35), comprenant un dispositif de traitement de données pour l'exécution d'un programme pour ordinateur pour le stockage et/ou l'analyse de données, dans lequel des données provenant de la zone de coupe (40), d'une coupeuse (8), de la préparation (38), de la ligne de formage (25), de la ligne de presse (26), de la presse (32), de la finition en bout de chaîne (27) et/ou de la gestion de la qualité des produits, par exemple des données de laboratoire, sont enregistrées et/ou analysées
et sont utilisées, de préférence de manière préventive ou avec un apprentissage automatique, pour la commande ou la régulation de la production de l'installation (35) en relation avec la zone de coupe (40) et/ou la coupeuse (8).

22. Système selon la revendication précédente, **caractérisé en ce que** les outils de coupe de la coupeuse (8) sont enregistrés et marqués et conviennent pour une reconnaissance par le magasin (34), par l'installation d'entretien et d'affûtage et par la coupeuse (8) grâce à des moyens appropriés.
